# EUROPÄISCHE PATENTSCHRIFT

(11) **EP 1 475 470 B1**
(45) Veröffentlichungstag und Bekanntmachung des Hinweises auf die Patenterteilung: **03.08.2011**
(21) Anmeldenummer: 04007597.0
(22) Anmeldetag: 30.03.2004
(51) Int. Cl.: D05B 19/00, D05B 25/00

(54) **Datenerfassungs- und -verarbeitungssystem zur Überwachung und Steuerung eines Verbundes von Industrienähmaschinen sowie Verfahren zur Überwachung und Steuerung eines solchen Verbundes mit einem Datenerfassungs- und -verarbeitungssystem**
Data acquisition and processing system for controlling and operating a set of industrial sewing machines and method for controlling and operating this set with a data acquisition and processing system
Système de saisie et de traitement de données pour le contrôle et la commande d'un ensemble de machines à coudre industrielles et procédé de contrôle et de commande d'un tel ensemble avec un système de saisie et de traitement de données

(30) Priorität: 05.05.2003 DE 10320092
(43) Veröffentlichungstag der Anmeldung: 10.11.2004
(73) Patentinhaber: Frankl & Kirchner GmbH. & Co. KG Fabrik für Elektromotoren und elektrische Apparate, D-68723 Schwetzingen (DE)
(72) Erfinder: Schmidt, Thomas, 69231 Rauenberg (DE)
(74) Vertreter: Rau, Manfred

(56) Entgegenhaltungen:
- EP-A- 0 356 181
- US-A- 4 369 722
- US-A- 4 899 287
- US-A- 4 932 342
- US-A- 4 936 232

## Beschreibung

Die Erfindung betrifft ein Datenerfassungs- und -verarbeitungssystem zur Überwachung und Steuerung eines Verbundes von Industrienähmaschinen sowie ein Verfahren zur Überwachung und Steuerung eines solchen Verbundes mit einem Datenerfassungs- und -verarbeitungssystem.

Aus der US 5 970 894 A ist ein Datenerfassungs- und -verarbeitungssystem zur Überwachung und Steuerung eines Verbundes von Industrienähmaschinen bekannt, bei dem eine Mehrzahl von Industrienähmaschinen jeweils gesondert mit einem zentralen Überwachungs- und Steuerrechner verbunden ist, der für die Nähmaschinen Nähprozessdaten vorgibt und reparaturrelevante Daten, die in jeder Industrienähmaschine individuell abgelegt sind, abfragt. Zur Anbindung einer einzelnen Industrienähmaschine am Steuer- und Überwachungsrechner ist eine Mehrzahl spezieller Lösungen vorgeschlagen, insbesondere die Anbindung über ein lokales Netzwerk. Die Abspeicherung reparaturrelevanter Daten in Speichermedien der einzelnen Nähmaschinen stellt dann ein Problem dar, wenn die Nähmaschine derart ausfällt, dass über den zentralen Steuerungs- und Überwachungsrechner ein Zugriff auf den internen Speicher der Nähmaschine nicht mehr möglich ist. Ältere Nähmaschinentypen weisen zudem keine Schnittstellen zur Anbindung an die derzeit gebräuchlichen lokalen Netzwerke auf. Die Adaption jeder einzelnen Nähmaschine an ein derzeit gebräuchliches lokales Netzwerk ist wiederum zu aufwendig.

Aus der EP 0 356 181 A1 ist ein automatisiert arbeitender Verbund von Industrienähmaschinen mit einem zentralen Steuerrechner bekannt, der einerseits mit einem zentralen Datenspeicher und andererseits über eine Schnittstelle mit den Nähmaschinen des Verbundes in Datenverbindung steht.

Die US 4 932 342 offenbart einen Nähmaschinenverbund, wobei die einzelnen Nähmaschinen mit einem zentralen Steuerrechner über ein Local Area Network (LAN) verbunden sein können.

Die US 4 369 722 beschreibt einen weiteren, automatisiert arbeitenden Nähmaschinenverbund.

Es ist eine Aufgabe der vorliegenden Erfindung, ein Datenerfassungs- und -verarbeitungssystem der eingangs genannten Art derart weiterzubilden, dass es flexibel und betriebssicher auch für einen Nähmaschinenverbund einsetzbar ist, welcher ältere Nähmaschinen beinhaltet.

Diese Aufgabe ist erfindungsgemäß gelöst durch ein Datenerfassungs- und -verarbeitungssystem mit den im Anspruch 1 angegebenen Merkmalen.

Erfindungsgemäß wurde erkannt, dass es anstelle der aufwendigen Anbindung jeder einzelnen älteren Nähmaschine an ein lokales Netzwerk über zum Beispiel eine RS232-Schnittstelle und ein sogenanntes Gateway möglich ist, zur Anbindung einer Mehrzahl von Nähmaschinen des Verbundes ein einzelnes Datenkommunikationsgerät einzusetzen. Dies verringert den Geräteaufwand bei der Anbindung der Nähmaschinen an das lokale Netzwerk beträchtlich. Durch eine derartige Anbindung an das lokale Netzwerk ist zudem die Möglichkeit geschaffen, für alle Nähmaschinen des Verbundes, also auch für ältere Nähmaschinentypen, eine von der jeweiligen Nähmaschine getrennte Abspeicherung der Arbeitsdaten der Nähmaschine vorzunehmen. Arbeitsdaten können hierbei Nähprozessdaten, also Daten zu den Nähaufgaben der einzelnen Nähmaschine, und Betriebsdaten der Nähmaschine sein. Über das lokale Netzwerk ist insbesondere eine Übertragung qualifizierter Fehlermeldungen von der jeweiligen Nähmaschine an den zentralen Überwachungs- und Steuerrechner möglich, was einen effizienten Service der Nähmaschinen gewährleistet. Auch ist eine Dokumentation des gesamten Betriebsablaufs des Nähmaschinenverbundes möglich. Die von der jeweiligen Nähmaschine entfernte Speicherung der Arbeitsdaten kann im Datenkommunikationsgerät, in einem Server des lokalen Netzwerks oder im zentralen Datenspeicher des zentralen Überwachungs- und Steuerrechners erfolgen. Die Schnittstellen, über die eine Anbindung der Nähmaschinen an das Datenkommunikationsgerät erfolgt, hängen vom jeweiligen Nähmaschinentyp ab. Ältere Nähmaschinen haben in der Regel eine RS232-Schnittstelle oder auch eine RS485-Schnittstelle. Bei älteren Nähmaschinentypen kann es zusätzlich erforderlich sein, zur Realisierung des Datenaustausches mit dem Datenkommunikationsgerät Prozessor-Bauteile der jeweiligen Maschinensteuerung auszutauschen. Dies ist mit geringem Aufwand möglich. Je nach der Ausgestaltung der Überwachungs- und Steuerungssoftware des zentralen Überwachungs- und Steuerrechners ist ein auf die jeweilige Nähanwendung zugeschnittener Betrieb des Datenerfassungs- und -verarbeitungssystems möglich. Der zentrale Datenspeicher gewährleistet einen schnellen Zugriff auf alle im Rahmen der Überwachung und Steuerung erhobenen Daten. Die Eingabe-Schnittstelle vergrößert die Flexibilität des Datenerfassungs- und -verarbeitungssystems. Die bei den meisten Nähmaschinen schon vorhandene Dateneingabeeinrichtung kann auf diese Weise in das System zum Beispiel zur Anmeldung von Bedienpersonen, zur Anpassung von Nähprozessdaten oder zur Reparaturinformation oder zur Serviceanfrage genutzt werden. Alternativ ist es möglich, eine spezielle, auf das Datenerfassungs- und -verarbeitungssystem zugeschnittene Dateneingabeeinrichtung bei jeder Nähmaschine des Verbundes vorzusehen. Eine Aufteilung der Datenpakete in eine Funktionsadresse und eine Funktionsnummer ist besonders übersichtlich. Die lokalen Netzwerke, also ein LAN oder ein Feldbus, sind betriebssicher und gewährleisten eine zum Betrieb des Datenerfassungs- und -verarbeitungssystems ausreichende Datenübertragungsrate.

Datenpakete nach Anspruch 2 können sowohl Nähprozess- als auch Betriebsdatenpakete sein. Derartige Datenpakete lassen sich über Standard-Schnittstellen einfach übertragen.

Codierte Einträge nach Anspruch 3 verringern den Umfang der im Betrieb des Datenerfassungs- und -verarbeitungssystems zwischen den Nähmaschinen und dem zentralen Überwachungs- und Steuerrechner auszutauschenden Daten.

Ein Datenkommunikationsgerät nach Anspruch 4 lässt sich an unterschiedliche Typen von Industrienähmaschinenverbunden anpassen.

Ein Zwischenspeicher des Datenkommunikationsgeräts gemäß Anspruch 5 ermöglicht einen Abruf der dort zwischengespeicherten Daten in größeren Zeitabständen, zum Beispiel täglich.

Eine interne Uhr des Datenkommunikationsgeräts gemäß Anspruch 6 erlaubt eine Datenspeicherung mit zugeordneter Echtzeitinformation. Es ist dann möglich, den genauen Zeitpunkt des Erstellens des jeweiligen abgespeicherten Arbeitsdatums automatisch mit abzulegen, was insbesondere für die Überwachung und für eine statistische Auswertung der Arbeitsdaten vorteilhaft ist.

Ein Auswertemodul nach Anspruch 7 schafft die Möglichkeit, gezielt bestimmte Fehlertypen oder -häufigkeiten oder andere signifikante Informationen während des Betriebs des Industrienähmaschinenverbundes zu erfassen. Dies schafft die Möglichkeit, über die Reparatur auftretender Fehler hinaus Korrekturen am Konzept des Industrienähmaschinenverbundes vorzunehmen, um besonders häufig auftretende Fehler zu vermeiden.

Eine weitere Aufgabe der Erfindung ist es, ein Verfahren zur Überwachung und Steuerung eines Industrienähmaschinenverbundes mit dem erfindungsgemäßen Datenerfassungs- und -verarbeitungssystem anzugeben.

Diese Aufgabe ist erfindungsgemäß gelöst durch ein Verfahren nach Anspruch 8.

Mit einem derartigen Verfahren ist insbesondere eine Betriebsüberwachung aller Industrienähmaschinen möglich, ohne dass die einzelnen Industrienähmaschinen aufwendig umgerüstet werden müssen. Aufgrund der Überragung der Datenpakete mit Funktionsadressen und Funktionsnummern kann zum Beispiel nach bestimmten Funktionsadressen oder Funktionsnummern gesucht werden, um das Auftreten bestimmter Einzelvorgänge zu erfassen.

Weitere Vorteile des erfindungsgemäßen Verfahrens ergeben sich aus der obigen Diskussion des erfindungsgemäßen Datenerfassungs- und -verarbeitungssystems.

Beim Eingeben von Arbeitsdaten über die Dateneingabeeinrichtung ist, falls ein bidirektionaler Datentransfer über die Dateneingabeeinrichtung gegeben ist, auch eine Quittierung zum Beispiel einer Serviceanforderung möglich. Die Dateneingabeeinrichtung kann insbesondere auch derart ausgeführt sein, dass eine Sprachmeldung möglich ist.

Die Anbindung einer Muster-Nähmaschine gemäß Anspruch 10 erlaubt eine auf die jeweilige Nähsituation exakt abgestimmte Vorgabe von Nähprozessdaten durch den zentralen Überwachungs- und Steuerrechner.

Ein Zwischenspeichern gemäß Anspruch 12 reduziert die Anforderungen an das lokale Netzwerk. Alternativ zu einer derartigen Zwischenspeicherung ist auch eine Online-Überwachung möglich.

Das Darstellen der Daten gemäß Anspruch 15 kann auch die Möglichkeit eines Sortierens der Daten nach bestimmten Sortieralgorhythmen beziehungsweise eine Suchfunktion nach bestimmten übertragenen Arbeitsdaten umfassen.

Ein Ausführungsbeispiel der Erfindung wird nachfolgend anhand der Zeichnung näher erläutert. In dieser zeigen:
- Fig. 1: schematisch die Datenkommunikation innerhalb eines Datenerfas- sungs- und -verarbeitungssystems zur Überwachung und Steuerung eines Verbundes von Industrienähmaschinen;
- Fig. 2: schematisch den internen Aufbau eines Datenkommunikationsgeräts des Datenerfassungs- und -verarbeitungssystems von Fig. 1;
- Fig. 3: ein Ablaufdiagramm eines Verfahrens zur Überwachung und Steue- rung eines Verbundes von Industrienähmaschinen mit dem Datener- fassungs- und -verarbeitungssystems der Fig. 1 und 2; und
- Fig. 4: ein Datenpaket, mit dem Daten innerhalb des Datenerfassungs- und -verarbeitungssystems der Fig. 1 transferiert werden.

Ein in Fig. 1 insgesamt mit dem Bezugszeichen 1 bezeichnetes Datenerfassungs- und -verarbeitungssystem dient zur Überwachung und Steuerung eines Verbundes 2 von Industrienähmaschinen 3. Jede Industrienähmaschine 3 hat eine eigene Maschinensteuerung 4 sowie eine als Terminal 5 ausgeführte Dateneingabeeinrichtung. Jedes Terminal 5 hat ein Bedienfeld sowie ein Display.

Über einen ersten bidirektionalen Signalweg 6 steht jede Maschinensteuerung 4 mit einem Datenkommunikationsgerät 7 in Verbindung. Der Signalweg 6 kann zum Beispiel eine Signalleitung sein, die mit der Maschinensteuerung 4 über eine RS232-Schnittstelle kommuniziert. Auch andere Typen von Signalverbindungen und von Schnittstellen können - je nach Typ der anzubindenden Nähmaschine 3 - beim Signalweg 6 zum Einsatz kommen. Hierzu kann auch eine drahtlose Signalverbindung gehören.

Beim in Fig. 1 dargestellten Datenerfassungs- und -verarbeitungssystem 1 ist ein einziges Datenkommunikationsgerät 7 zur Datenkommunikation mit allen Industrienähmaschinen 3 des Verbunds 2 vorgesehen. Bei einem alternativen Datenerfassungs- und -verarbeitungssystem 1 können auch mehrere Datenkommunikationsgeräte 7 vorgesehen sein. Die Anzahl der Datenkommunikationsgeräte 7 ist jedoch geringer oder gleich derjenigen der Industrienähmaschinen 3.

Über eine bidirektionale Signalverbindung 8 steht das Datenkommunikationsgerät 7 mit einem lokalen Netzwerk 9 in Verbindung. Letzteres steht über eine weitere bidirektionale Signalverbindung 10 mit einem zentralen Überwachungs- und Steuerrechner 11 des Datenerfassungs- und -verarbeitungssystems 1 in Verbindung.

Die beiden Signalverbindungen 8, 10, die entsprechend dem ersten Signalweg 6 ausgebildet sein können, stellen gemeinsam mit dem lokalen Netzwerk 9 einen zweiten Signalweg 12 zur Verbindung des Datenkommunikationsgeräts 7 mit dem zentralen Überwachungs- und Steuerrechner 11 dar.

Über eine weitere bidirektionale Signalverbindung 13 ist der zentrale Überwachungs- und Steuerrechner 11 ebenfalls über das Netzwerk 9 mit einer Muster-Nähmaschine 14 mit Maschinensteuerung 15 und Terminal 16 verbunden.

Eine weitere bidirektionale Signalverbindung 17 stellt eine Datenverbindung zwischen dem zentralen Überwachungs- und Steuerrechner 11 und einem zentralen Datenspeicher 18 dar. Letzterer umfasst mehrere, in Fig. 1 insgesamt sechs, Datenspeicher-Module 19.

Den internen Aufbau des Datenkommunikationsgeräts 7 zeigt schematisch Fig. 2. Ein Mikroprozessor 20 des Datenkommunikationsgeräts 7 steht über einen ersten Abschnitt 21 eines internen Bus-Systems 22 mit einem RAM 23 als Speichereinheit, einem Flash ROM 24 und einer internen Echtzeituhr 25 in Verbindung. Über einen zweiten Abschnitt 26 des internen Bus-Systems 22 steht der Mikroprozessor 20 mit einem Flash Card Interface 27, einem Universal Asynchronous Receiver/Transmitter (UART) 28, einem Ethernet Interface 29, einem Profibus/CAN Bus Interface 30, einem Universal Serial Bus (USB) Interface 31, einer Mehrfachanschluss-Ein/Ausgabeeinrichtung (Multiport I/O) 32 und einer Terminal-Schnittstelle 33 in Verbindung. Der UART 28 seinerseits steht über Datenleitungen 34 mit insgesamt sechzehn RS232-Schnitttstellen 35 und über eine Datenleitung 36 mit einer RS485-Schnittstelle 37 in Verbindung. Zur elektrischen Versorgung des Datenkommunikationsgerätes 7 dient ein Netzteil 38.

Die verschiedenen Schnittstellen-Varianten 27 bis 37 des Datenkommunikationsgeräts 7 können jeweils zur Verbindung des Datenkommunikationsgeräts 7 mit den Industrienähmaschinen 3 und dem lokalen Netzwerk 9 eingesetzt werden. Beim Datenerfassungs- und -verarbeitungssystem 1 des Ausführungsbeispiels nach den Fig. 1 bis 3 erfolgt die Verbindung des Datenkommunikationsgeräts 7 mit den Industrienähmaschinen 3 über die RS232-Schnittstellen 35. Bei diesem Ausführungsbeispiel erfolgt die Verbindung des Datenkommunikationsgeräts 7 mit dem lokalen Netzwerk 9 über das Ethernet Interface 29.

In Fig. 4 dargestellt ist ein Datenpaket 39. In Form derartiger Datenpakete 39 werden Arbeitsdaten innerhalb des Datenerfassungs- und -verarbeitungssystems 1 transferiert. Bei den Arbeitsdaten kann es sich um Nähprozessdaten beziehungsweise um Betriebsdaten oder um Serviceanforderungen der Industrienähmaschinen 3 handeln. Jedes Datenpaket 39 ist einer bestimmten Prozess- oder Betriebssituation der Industrienähmaschinen 3 zugeordnet und umfasst eine Funktionsadresse 40 und eine Funktionsnummer 41.

Die Funktionsadresse 40 verweist auf eine im zentralen Überwachungsund Steuerrechner 11 abgelegte allgemeine Funktion und kann beispielsweise eine vierstellige Dezimalzahl sein. Die Funktionsnummer 41 dient zur Individualisierung der Funktion, auf welche die Funktionsadresse verweist, und kann beispielsweise eine achtstellige Dezimalzahl sein. Den Datenpaketen 39 wird im Datenkommunikationsgerät 7 noch eine Echtzeit-Information zugeordnet. Hierzu fragt der Mikroprozessor 20 die interne Echtzeituhr 25 ab. Die Einrichtung einer Funktionsadresse 40 und einer Funktionsnummer 41 hat den Vorteil, dass dadurch ein offenes System bereitgestellt ist, dessen Funktionalität von jedem Anwender des Datenerfassungs- und -verarbeitungssystems 1 individuell festgelegt werden kann.

Ein Verfahren zur Überwachung und Steuerung des Verbundes 2 mit dem Datenerfassungs- und -verarbeitungssystem 1 läuft folgendermaßen ab:

Zunächst erfolgt eine Nähdatenprogrammierung, die dann entfallen kann, wenn auf den Industrienähmaschinen 3 immer das gleiche Nähprogramm abläuft. Bei der Nähdatenprogrammierung werden in einem Vorgabeschritt 42 zunächst Nähprozessdaten vorgegeben. Hierzu werden mit Hilfe der Muster-Mähmaschine 14 Musternähte genäht, bis alle Parameter und Randbedingungen für die mit den Industrienähmaschinen 3 aufzubringenden Nähte festgelegt sind. Die Arbeitsweise der Muster-Nähmaschine 14 kann vom zentralen Überwachungs- und Steuerrechner 11 über die bidirektionale Signalverbindung 13 beeinflusst werden. Nach Abschluss des Muster-Nähvorgangs werden die so bestimmten Nähprozessdaten über die Signalverbindung 13 von der Muster-Nähmaschine 14 an den zentralen Überwachungs- und Steuerrechner 11 übertragen. Dieser steuert dann in einem Ablageschritt 43 das Ablegen und Katalogisieren der Nähprozessdaten in den Datenspeicher-Modulen 19 des zentralen Datenspeichers 18.

In einem ersten Weiterleitungsschritt 44 leitet der zentrale Überwachungsund Steuerrechner 11 die Nähprozessdaten über den zweiten Signalweg 12 an das Datenkommunikationsgerät 7 weiter. Die Nähprozessdaten kommen am Ethernet Interface 29 des Datenkommunikationsgeräts 7 an und werden, gesteuert durch den Mikroprozessor 20, an den UART 28 angeleitet. Bei Bedarf können die Nähprozessdaten auch in der Speichereinheit 23 des Datenkommunikationsgeräts 7 abgelegt werden. Dieses Zwischenspeichern erfolgt in einem Zwischenspeicherschritt 45. Die zwischengespeicherten Nähprozessdaten können bei Bedarf von den Maschinensteuerungen 4 vom Datenkommunikationsgerät 7 über die RS232-Schnittstellen 35 abgerufen werden. Der UART 28 verteilt die Nähprozessdaten über die Datenleitungen 34 und die RS232-Schnittstellen 35 und die ersten Signalwege 6 an die Maschinensteuerungen 4 der Industrienähmaschinen 3. Dies erfolgt in einem zweiten Weiterleitungs-Schritt 46.

Damit ist das Verfahren zur Nähdatenprogrammierung abgeschlossen. Die Nähprozessdaten, die als Datensatz oder als Parameter in den Maschinensteuerungen 4 hinterlegt sein können, können alternativ auch über die Terminals 5 der Industrienähmaschinen 3 programmiert beziehungsweise abhängig vom Nähablauf von der Bedienperson verändert werden. Sowohl von Hand als auch mit Hilfe des beschriebenen Verfahrens zur Nähdatenprogrammierung können mehrere Nahtpattern in die Maschinensteuerungen 4 einprogrammiert werden und abhängig vom zu nähenden Artikel abgerufen werden.

Über die mit Hilfe der beschriebenen Nähdatenprogrammierung erfolgende Vorgabe der Nähprozessdaten durch den zentralen Überwachungs- und Steuerrechner 11 ist eine vollständige Nahtdokumentation während des Betriebs des Verbunds 2 möglich.

Weiterhin gehört zur Überwachung und Steuerung des Verbunds 2 mit Hilfe des Datenerfassungs- und -verarbeitungssystems 1 auch eine Verwaltung und Auswertung der Arbeitsdaten der einzelnen Industrienähmaschinen 3 des Verbunds 2. Hierzu werden Betriebsdaten der Nähmaschine 3 in einem Erfassungsschritt 47 mit Hilfe entsprechender Sensoren und Geber erfasst. Zu diesen Betriebsdaten können folgende Daten gehören: Ist-Drehzahl, Netz-Ein-Zustand, Antrieb läuft, Nahtende, freie Naht aktiv, gezählte Naht aktiv, Nähfußlüftung aktiv, Verriegelung aktiv, Fadenabschneider aktiv sowie Fehlerstatus. Weitere Daten, die erfasst werden, sind die in der jeweiligen Maschinensteuerung 4 vorliegenden Nähprozessdaten. Schließlich können Arbeitsdaten auch im Zuge eines Eingabeschritts 48 über das Terminal 5 von Hand in die Maschinensteuerung 4 eingegeben werden. Die erfassten oder eingegebenen Daten werden anschließend in einem weiteren Weiterleitungs-Schritt 49 von den Maschinensteuerungen 4 über die ersten Signalwege 6 an das Datenkommunikationsgerät 7 übertragen und kommen dort über die RS232-Schnittstellen 35 an. Die Daten werden dann über den UART 28 und, gesteuert durch den Mikroprozessor 20, an das Ethernet Interface 29 weitergeleitet. Alternativ oder zusätzlich können die erfassten Daten, gesteuert vom Mikroprozessor 20, in der Speichereinheit 23 in einem Zwischenspeicherschritt 50 abgelegt und bei Bedarf abgerufen werden. Anstelle einer Zwischenspeicherung der Arbeitsdaten in den Zwischenspeicherschritten 45 und 50 kann eine Weiterleitung der Arbeitsdaten auch online, zum Beispiel alle 500 ms, erfolgen. Über das Ethernet Interface 29 gelangen die erfassten Daten anschließend über den zweiten Signalweg 12 hin zum zentralen Überwachungs- und Steuerrechner 11. Dies geschieht in einem zweien Weiterleitungs-Schritt 51. Anschließend werden die erfassten Arbeitsdaten, gesteuert vom zentralen Überwachungs- und Steuerrechner 11, im zentralen Datenspeicher 18 abgelegt. Dies erfolgt in einem Speicherschritt 52. Das Abspeichern der erfassten Arbeitsdaten im zentralen Datenspeicher 18 erfolgt in einem üblichen Datenbankformat, zum Beispiel im Format DBASE.

Die zum Beispiel während eines Produktionstages erfassten Arbeitsdaten werden sodann in einem Auswerteschritt 53 vom zentralen Überwachungsund Steuerrechner 11 ausgewertet. Die Auswertung kann zum Beispiel mit Hilfe eines der bekannten Datenbankprogramme erfolgen. Die Auswertung im Auswerteschritt 53 erfolgt in einem Auswertemodul 53a des zentralen Überwachungs- und Steuerrechners 11.

Im Rahmen des Eingabeschritts 48 kann der jeweiligen Industrienähmaschine 3 zum Beispiel eine Seriennummer zugeordnet werden. Hierzu gibt die Bedienperson, welche die Industrienähmaschine 3 installiert hat, ein Datenpaket 39 über das Terminal 5 der Industrienähmaschine 3 ein. Es erfolgt zunächst die Eingabe der Funktionsadresse 40, die für die Eingabe der Seriennummer steht. Anschließend erfolgt als Funktionsnummer 41 die Eingabe der Seriennummer der Maschine. Mit dem Eingabeschritt 48 kann auch die Anmeldung einer Bedienperson zu Beginn einer Inbetriebnahme der Industrienähmaschine 3 erfolgen. Hierzu wird ebenfalls ein Datenpaket 39 eingegeben. Zunächst erfolgt die Eingabe der für die Eingabe einer Personalnummer stehenden Funktionsadresse 40. Anschließend wird als Funktionsnummer 41 die Personalnummer der Bedienperson eingegeben. In gleicher Weise kann auch durch Eingabe entsprechender Datenpakete 39 ein Mechaniker angemeldet werden. Auch zum Beispiel der Abschluss eines Servicevorgangs kann durch Eingabe eines entsprechenden Datenpakets 39 eingegeben werden. Hierzu wird neben einer das Serviceende repräsentierenden Funktionsadresse 40 noch als Funktionsnummer 41 die Art der Service- oder Reparaturarbeit eingegeben.

Mit Hilfe des Eingabeschritts 48 kann auch eine Serviceanfrage erfolgen. Hierzu gibt die Bedienperson ein Datenpaket 39 mit einer eine Serviceanfrage repräsentierenden Funktionsadresse 40 und eine den spezifischen Serviceinhalt betreffende Funktionsnummer ein. Eine derartige Funktionsnummer 41 kann zum Beispiel für den Serviceauftrag "Fadenspule ersetzen" stehen. Der Empfang derartiger Serviceanfragen kann über den zentralen Überwachungs- und Steuerrechner 11 quittiert werden. Die Serviceanfrage kann dann weiter bearbeitet werden. Hierbei kann es sich zum Beispiel um eine automatische Informationsanfrage an einen Servicemechaniker mittels Telefonanruf, Email, SMS handeln.

Zur Eingabe längerer Sequenzen von Datenpaketen 39 zum Beispiel bei der Vorgabe von Nähprozessdaten kommen beim Eingabeschritt 48 Software-Eingabemasken zum Einsatz.

Im Rahmen der statistischen Auswertung im Auswerteschritt 53 können zum Beispiel die Gesamtanzahl der Reparaturen während eines bestimmten Zeitraums oder die Anzahl der Reparaturen einer Industriemaschine 3 während eines bestimmten Zeitraums oder die Anzahl aller reparierten Teile während eines bestimmten Zeitraums zusammengestellt werden. Entsprechende Zusammenstellungen sind auch bei den übertragenen Serviceanfragen möglich.

Die ausgewerteten Arbeitsdaten werden anschließend in einem Darstellungsschritt 54 auf einem Bildschirm des zentralen Überwachungs- und Steuerrechners 11 dargestellt. Je nach Auswahl des Benutzers erfolgt diese Darstellung zum Beispiel tabellarisch, wobei eine Spaltenauswahl sowie eine Sortiervorgabe vorgebbar sind. Die dargestellte Tabelle kann zum Beispiel die in der Produktion eingesetzten Industrienähmaschinen 3 mit Hersteller- und Typangabe sowie mit Seriennummer sowie dem jeweils zu fertigenden Nähauftrag umfassen. Auch können zum Beispiel die derzeit tätigen Bedienpersonen beziehungsweise die derzeit tätigen Mechaniker oder die derzeit durchgeführten Servicearbeiten oder die derzeit nicht abgearbeiteten Serviceanfragen dargestellt werden. Die Arbeitsdaten können beim Darstellungsschritt 54 auch zeitlich anhand der zugeordneten Echtzeitinformation der Datenpakete 39 sortiert werden. Im Rahmendes Auswerteschritts 53 sind auch Suchfunktionen, zum Beispiel nach bestimmten Funktionsadressen 40 oder Funktionsnummern 41 möglich. Die im Darstellungsschritt 54 dargestellten Arbeitsdaten können auf Wunsch gelöscht, geändert oder neu eingegeben werden.

Auch die Betriebsdaten können ausgewertet und entsprechend, insbesondere auch graphisch, dargestellt werden.

## Patentansprüche

1. Datenerfassungs- und -verarbeitungssystem (1) zur Überwachung und Steuerung eines Verbundes (2) von Industrienähmaschinen (3)
- mit einem zentralen Überwachungs- und Steuerrechner (11), der mit einem zentralen Datenspeicher (18) verbunden ist,
- mit mindestens einem Datenkommunikationsgerät (7), welches
-- über einen ersten Signalweg (6) mit Maschinensteuerungen (4) einer Mehrzahl der Nähmaschinen (3) des Verbundes (2) verbindbar ist,
-- über einen zweiten Signalweg (12) zumindest zeitweise über ein lokales Netzwerk (9) mit dem zentralen Überwachungs- und Steuerrechner (11) verbunden ist, und
-- wobei das Datenkommunikationsgerät (7) eine Standard-Schnittstelle (27 bis 37) zur Verbindung mit der jeweiligen Maschinensteuerung (4) aufweist,
**dadurch gekennzeichnet, dass**
- wobei das lokale Netzwerk (9) ein LAN oder ein Feldbus ist,
- das Datenkommunikationsgerät (7) derart ausgeführt ist, dass es Serviceanfragen von den Nähmaschinen (3) in Form von Datenpaketen (39) mit einer Funktionsadresse (40) und einer Funktionsnummer (41) weiterleitet,
- das Datenkommunikationsgerät (7) eine Eingabe-Schnittstelle (33) in Form einer Terminal-Schnittstelle zur Verbindung mit einer Dateneingabeeinrichtung (5) in Form eines Terminals an der jeweiligen Nähmaschine (3) aufweist.

2. Datenerfassungs- und -verarbeitungssystem nach Anspruch 1, **dadurch gekennzeichnet, dass** das Datenkommunikationsgerät (7) derart ausgeführt ist, dass es Arbeitsdaten in Form von Betriebsdaten, Programmdaten der Steuerung beziehungsweise des Antriebs, Wartungsdaten, Personaldaten (Service-/Bedienperson), Betriebsstundenzählerdaten, der Nähmaschinen (3) in Form von Datenpaketen (39) weiterleitet.

3. Datenerfassungs- und -verarbeitungssystem nach Anspruch 2, **dadurch gekennzeichnet, dass** die Datenpakete (39) codierte Einträge (40, 41) enthalten, welche bestimmten Prozess- oder Betriebssituationen zugeordnet sind, wobei die Datenpakete (39) insbesondere eine Funktionsadresse (40), die auf eine im zentralen Überwachungs- und Steuerrechner (11) abgelegte allgemeine Funktion verweist, sowie insbesondere eine Funktionsnummer (41) zur Individualisierung der Funktion enthalten.

4. Datenerfassungs- und -verarbeitungssystem nach einem der Ansprüche 1 bis 3, **dadurch gekennzeichnet, dass** das Datenkommunikationsgerät (7) mehrere Netzwerk-Schnittstellen (29 bis 32) zur Anbindung an unterschiedliche Typen lokaler Netzwerke aufweist und/oder mehrere Kommunikationsschnittstellen (27, 35, 37) zur Anbindung an unterschiedliche Typen von Nähmaschinen (3) aufweist.

5. Datenerfassungs- und -verarbeitungssystem nach einem der Ansprüche 1 bis 4, **dadurch gekennzeichnet, dass** das Datenkommunikationsgerät (7) einen wiederbeschreibbaren Zwischenspeicher (23, 24) zur Speicherung von Arbeitsdaten der mit dem Datenkommunikationsgerät (7) verbundenen Nähmaschinen (3) aufweist.

6. Datenerfassungs- und -verarbeitungssystem nach einem der Ansprüche 1 bis 5, **dadurch gekennzeichnet, dass** das Datenkommunikationsgerät (7) eine interne Uhr (25) aufweist.

7. Datenerfassungs- und -verarbeitungssystem nach einem der Ansprüche 1 bis 6, **dadurch gekennzeichnet, dass** der zentrale Überwachungs- und Steuerrechner (11) ein Auswertemodul (53a) zur statistischen Auswertung der vom Datenkommunikationsgerät (7) empfangenen Arbeitsdaten aufweist.

8. Verfahren zur Überwachung und Steuerung eines Verbundes (2) von Industrienähmaschinen (3) mit einem Datenerfassungs- und
- verarbeitungssystem (1) nach einem der Ansprüche 1 bis 7 mit folgenden Schritten:
- Erfassen (47) von Arbeitsdaten der Nähmaschinen (3) in Form von Serviceanfragen in Form von Datenpaketen (39) mit einer Funktionsadresse (40) und einer Funktionsrummer (41) über die jeweilige Maschinensteuerung (4),
- Weiterleiten (49) der Arbeitsdaten von der jeweiligen Maschinensteuerung (4) an das Datenkommunikationsgerät (7),
- Weiterleiten (51) der Arbeitsdaten vom eine Eingabe-Schnittstelle (33) in Form einer Terminal-Schnittstelle aufweisenden Datenkommunikationsgerät (7) an den zentralen Überwachungs- und Steuerrechner (11),
- Überwachen (53, 54) der Arbeitsdaten durch den zentralen Überwachungs- und Steuerrechner (11),
- wobei die Arbeitsdaten über eine Dateneingabeeinrichtung (5) in Form eines Terminals an der jeweiligen Nähmaschine (3) eingegeben (48) werden.

9. Verfahren nach Anspruch 8, **gekennzeichnet durch** folgende Schritte:
- Vorgeben (42) von Nähprozessdaten für mindestens eine der Nähmaschinen (3),
- Weiterleiten (44) der Nähprozessdaten vom zentralen Überwachungs- und Steuerrechner (11) an das Datenkommunikationsgerät (7),
- Weiterleiten (46) der Nähprozessdaten vom Datenkommunikationsgerät (7) an die jeweilige Maschinensteuerung (4).

10. Verfahren nach Anspruch 9, **dadurch gekennzeichnet, dass** das Vorgeben (42) der Nähprozessdaten mit Hilfe einer über das lokale Netzwerk (9) mit dem zentralen Überwachungs- und Steuerrechner (11) verbundenen Muster-Nähmaschine (14) erfolgt.

11. Verfahren nach Anspruch 9 oder 10, **dadurch gekennzeichnet, dass** die Nähprozessdaten im zentralen Datenspeicher (18) abgelegt (43) werden.

12. Verfahren nach einem der Ansprüche 8 bis 11, **gekennzeichnet durch** ein Zwischenspeichern (45, 50) der Arbeitsdaten im Datenkommunikationsgerät (7) bis zum Abruf der Arbeitsdaten.

13. Verfahren nach einem der Ansprüche 8 bis 12, **gekennzeichnet durch** ein statistisches Auswerten (53) der vom Datenkommunikationsgerät (7) empfangenen Arbeitsdaten im zentralen Überwachungs- und Steuerrechner (11).

14. Verfahren nach einem der Ansprüche 8 bis 13, **gekennzeichnet durch** ein Speichern (52) der Arbeitsdaten in einem Datenbankformat.

15. Verfahren nach einem der Ansprüche 8 bis 14, **gekennzeichnet durch** ein Darstellen (54) der Arbeitsdaten.

## Claims

1. Data acquisition and processing system (1) for monitoring and controlling a set (2) of industrial sewing machines (3), the system (1) comprising
- a central monitoring and control computer (11) which is connected to a central data memory (18);
- at least one data communication device (7) which
-- is connectable to machine control systems (4) of a multitude of the sewing machines (3) of the set (2) via a first signal path (6);
-- is connected, via a second signal path (12), to the central monitoring and control computer (11) at least temporarily via a local network (9); and
-- wherein the data communication device (7) comprises a standard interface (27 to 37) for connection with the respective machine control system (4),
**characterized in that**
- wherein the local network (9) is a LAN or a fieldbus;
- the data communication device (7) is designed in such a way as to transmit service inquiries by the sewing machines (3) in the form of data packages (39) provided with a function address (40) and a function number (41);
- the data communication device (7) comprises an input interface (33) in the form of a terminal interface for connection with a data input device (5) in the form of a terminal at the respective sewing machine (3).

2. Data acquisition and processing system according to claim 1, **characterized in that** the data communication device (7) is designed in such a way as to transmit operational data such as operating data, program data of the control system or of the drive, inspection data, personnel data (service person / operator), hour meter data of the sewing machines (3) in the form of data packages (39).

3. Data acquisition and processing system according to claim 2, **characterized in that** the data packages (39) contain coded entries (40, 41) which are assigned to particular process or operating situations, wherein the data packages (39) in particular contain a function address (40) which refers to a general function stored in the central monitoring and control computer (11) and in particular a function number (41) for individualizing the function.

4. Data acquisition and processing system according to one of claims 1 to 3, **characterized in that** the data communication device (7) comprises several network interfaces (29 to 32) for connection to different types of local networks and/or several communication interfaces (27, 35, 37) for connection to different types of sewing machines (3).

5. Data acquisition and processing system according to one of claims 1 to 4, **characterized in that** the data communication device (7) comprises a rewritable intermediate memory (23, 24) for storing operational data of the sewing machines (3) connected to the data communication device (7).

6. Data acquisition and processing system according to one of claims 1 to 5, **characterized in that** the data communication device (7) comprises an internal clock (25).

7. Data acquisition and processing system according to one of claims 1 to 6, **characterized in that** the central monitoring and control computer (11) comprises an evaluation module (53a) for statistical evaluation of the operational data received from the data communication device (7).

8. Method for monitoring and controlling a set (2) of industrial sewing machines (3) using a data acquisition and processing system (1) according to one of claims 1 to 7, the method comprising the following steps:
- recording (47) operational data of the sewing machines (3) in the form of service inquiries in the form of data packages (39) having a function address (40) and a function number (41) by means of the respective machine control system (4);
- transmitting (49) the operational data from the respective machine control system (4) to the data communication device (7);
- transmitting (51) the operational data from the data communication device (7) to the central monitoring and control computer (11), the data communication device (7) comprising an input interface (33) in the form of a terminal interface;
- monitoring (53, 54) the operational data by means of the central monitoring and control computer (11),
- wherein the operational data are entered (48) via a data input device (5) in the form of a terminal at the respective sewing machine (3).

9. Method according to claim 8, **characterized by** the following steps:
- defining (42) sewing process data for at least one of the sewing machines (3);
- transmitting (44) the sewing process data from the central monitoring and control computer (11) to the data communication device (7);
- transmitting (46) the sewing process data from the data communication device (7) to the respective machine control system (4).

10. Method according to claim 9, **characterized in that** the sewing process data are defined via a model sewing machine (14) which is connected to the central monitoring and control computer (11) via the local network (9).

11. Method according to claim 9 or 10, **characterized in that** the sewing process data are stored (43) in the central data memory (18).

12. Method according to one of claims 8 to 11, **characterized by** an intermediate storage (45, 50) of the operational data in the data communication device (7) until the operational data are accessed.

13. Method according to one of claims 8 to 12, **characterized by** a statistical evaluation (53) of the operational data received from the data communication device (7) in the central monitoring and control computer (11).

14. Method according to one of claims 8 to 13, **characterized by** a storage (52) of the operational data in a data base format.

15. Method according to one of claims 8 to 14, **characterized by** a display (54) of the operational data.

## Revendications

1. Système de saisie et de traitement de données (1) destiné à contrôler et commander un ensemble (2) de machines à coudre industrielles (3)
- avec un calculateur central de contrôle et de commande (11) qui est relié à une mémoire de données centrale (18),
- avec au moins un appareil de communication de données (7)
-- qui peut être relié par le biais d'un premier chemin de signal (6) aux commandes de machine (4) d'une pluralité de machines à coudre (3) de l'ensemble (2),
-- qui est relié au calculateur central de contrôle et de commande (11) par le biais d'un deuxième chemin de signal (12) au moins provisoirement par le biais d'un réseau local (9), et
-- l'appareil de communication de données (7) comportant une interface standard (27 à 37) pour la liaison à la commande de machine (4) respective,
**caractérisé en ce que**,
- le réseau local (9) étant un LAN ou un bus de terrain,
- l'appareil de communication de données (7) est réalisé de manière telle qu'il transmette des demandes de service des machines à coudre (3) sous forme de paquets de données (39) ayant une adresse de fonction (40) et un numéro de fonction (41),
- l'appareil de communication de données (7) comporte une interface d'entrée (33) sous forme d'une interface de terminal permettant la liaison à un dispositif d'entrée de données (5) sous forme d'un terminal sur la machine à coudre (3) respective.

2. Système de saisie et de traitement de données selon la revendication 1, **caractérisé en ce que** l'appareil de communication de données (7) est réalisé de manière telle qu'il transmette des données de travail sous forme de données d'exploitation, de données de programme de la commande respectivement de l'entraînement, de données de maintenance, de données sur le personnel (personnel d'entretien/de service), de données de compteur d'heures de service, des machines à coudre (3) sous forme de paquets de données (39).

3. Système de saisie et de traitement de données selon la revendication 2, **caractérisé en ce que** les paquets de données (39) contiennent des enregistrements codés (40, 41) qui sont associés à certaines situations de processus ou d'exploitation, les paquets de données (39) contenant en particulier une adresse de fonction (40), qui renvoie à une fonction générale stockée dans le calculateur central de contrôle et de commande (11), ainsi qu'en particulier un numéro de fonction (41) pour individualiser la fonction.

4. Système de saisie et de traitement de données selon l'une des revendications 1 à 3, **caractérisé en ce que** l'appareil de communication de données (7) comporte plusieurs interfaces de réseau (29 à 32) pour la connexion à différents types de réseaux locaux et/ou plusieurs interfaces de communication (27, 35, 37) pour la connexion à différents types de machines à coudre (3).

5. Système de saisie et de traitement de données selon l'une des revendications 1 à 4, **caractérisé en ce que** l'appareil de communication de données (7) comporte une mémoire intermédiaire réinscriptible (23, 24) pour stocker des données de travail des machines à coudre (3) reliées à l'appareil de communication de données (7).

6. Système de saisie et de traitement de données selon l'une des revendications 1 à 5, **caractérisé en ce que** l'appareil de communication de données (7) comporte une horloge interne (25).

7. Système de saisie et de traitement de données selon l'une des revendications 1 à 6, **caractérisé en ce que** le calculateur central de contrôle et de commande (11) comporte un module d'évaluation (53a) pour l'évaluation statistique des données de travail reçues par l'appareil de communication de données (7).

8. Procédé de contrôle et de commande d'un ensemble (2) de machines à coudre industrielles (3) comportant un système de saisie et de traitement de données (1) selon l'une des revendications 1 à 7 ayant les étapes suivantes consistant à:
- saisir (47) des données de travail des machines à coudre (3) sous forme de demandes de service sous forme de paquet de données (39) ayant une adresse de fonction (40) et un numéro de fonction (41) par le biais de la commande de machine respective (4),
- transmettre (49) les données de travail de la commande de machine respective (4) à l'appareil de communication de données (7),
- transmettre (51) au calculateur central de contrôle et de commande (11) les données de travail de l'appareil de communication de données (7), comportant une interface d'entrée (33) sous forme d'une interface de terminal,
- contrôler (53, 54) les données de travail par le calculateur central de contrôle et de commande (11),
- les données de travail étant entrées (48) par le biais d'un dispositif d'entrée de données (5) sous forme d'un terminal sur la machine à coudre respective (3).

9. Procédé selon la revendication 8, **caractérisé par** les étapes suivantes consistant à:
- spécifier (42) des données de processus de couture pour au moins une des machines à coudre (3),
- transmettre (44) les données de processus de couture du calculateur central de contrôle et de commande (11) à l'appareil de communication de données (7),
- transmettre (46) les données de processus de couture de l'appareil de communication de données (7) à la commande de machine respective (4).

10. Procédé selon la revendication 9, **caractérisé en ce que** la spécification (42) des données de processus de couture est effectuée à l'aide d'une machine à coudre modèle (14) reliée au calculateur central de contrôle et de commande (11) par le biais du réseau local (9).

11. Procédé selon la revendication 9 ou 10, **caractérisé en ce que** les données de processus de couture sont stockées (43) dans la mémoire de données centrale (18).

12. Procédé selon l'une des revendications 8 à 11, **caractérisé par** une mise en mémoire intermédiaire (45, 50) des données de travail dans l'appareil de communication de données (7) jusqu'à l'appel des données de travail.

13. Procédé selon l'une des revendications 8 à 12, **caractérisé par** une évaluation statistique (53) des données de travail reçues par l'appareil de communication de données (7) dans le calculateur central de contrôle et de commande (11).

14. Procédé selon l'une des revendications 8 à 13, **caractérisé par** une mémorisation (52) des données de travail avec un format de banque de données.

15. Procédé selon l'une des revendications 8 à 14, **caractérisé par** une représentation (54) des données de travail.
